# EUROPÄISCHE PATENTSCHRIFT

(11) **EP 3 814 034 B1**
(45) Veröffentlichungstag und Bekanntmachung des Hinweises auf die Patenterteilung: **23.03.2022**
(21) Anmeldenummer: 19735505.0
(22) Anmeldetag: 25.06.2019
(51) Int. Cl.: B22D 17/12, B22D 17/20, B22D 17/28, B22D 17/30, B22D 27/04, C22C 1/00, C22C 1/02

(54) **VORRICHTUNG UND VERFAHREN ZUR HERSTELLUNG EINES AUS EINEM AMORPHEN ODER TEILAMORPHEN METALL GEBILDETEN GUSSTEILS SOWIE GUSSTEIL**
APPARATUS AND METHOD FOR PRODUCING A CAST PART FORMED FROM AMORPHOUS OR PARTIALLY AMORPHOUS METAL, AND CAST PART
DISPOSITIF ET PROCÉDÉ DE FABRICATION D'UNE PIÈCE COULÉE RÉALISÉE À PARTIR D'UN MÉTAL AMORPHE OU PARTIELLEMENT AMORPHE ET PIÈCE COULÉE

(30) Priorität: 29.06.2018 DE 102018115815
(43) Veröffentlichungstag der Anmeldung: 05.05.2021
(73) Patentinhaber: Amorphous Metal Solutions GmbH, 66424 Homburg (DE)
(72) Erfinder: BUSCH, Ralf, 66123 Saarbrücken (DE); BOCHTLER, Benedikt, 66809 Nalbach (DE); GROSS, Oliver, 66780 Rehlingen-Siersburg (DE); HECHLER, Simon, 66424 Homburg (DE); KUBALL, Alexander, 66386 St. Ingbert (DE)
(74) Vertreter: Zeiner, Johannes Michael
(86) Internationale Anmeldenummer: PCT/EP2019/066761
(87) Internationale Veröffentlichungsnummer: WO 2020/002291

(56) Entgegenhaltungen:
- DE-A1- 4 116 071
- JP-A- 2000 326 065
- US-A- 2 839 800
- US-A- 4 842 038
- US-A- 4 919 191
- US-A- 5 740 854
- US-A1- 2007 215 306
- US-A1- 2015 096 967
- US-A1- 2016 271 689

## Beschreibung

Die Erfindung betrifft eine Vorrichtung zur Herstellung eines aus einem amorphen oder teilamorphen Metall gebildeten Gussteils, die eine Gussteilform mit mindestens einer Einfüllöffnung zum Einbringen eines das Gussteil bildenden Gussmaterials sowie eine Einrichtung zum Schmelzen eines Gussmaterials umfasst, die ein Mittel zur Ausbildung mindestens eines Lichtbogens in mindestens einem Schmelzbereich aufweist. Ferner betrifft die Erfindung ein Verfahren zur Herstellung des Gussteils sowie ein Gussteil aus einem amorphen oder teilamorphen Metall.

Amorphe Metalle sind metallische Werkstoffe, die nicht kristallin erstarren. Sie werden auch als metallische Gläser bezeichnet und weisen aufgrund ihrer amorphen oder teilamorphen Struktur ausgezeichnete mechanische Eigenschaften auf.

Aus US 2015/0096967 A1 ist eine Vorrichtung zur Herstellung eines Formkörpers aus einem amorphen Metall bekannt, bei der ein Gussmaterial durch eine Widerstandsheizung geschmolzen wird.

US 2007/0215306 A1 beschreibt eine Vorrichtung zur Herstellung eines Formkörpers aus einem amorphen Metall, bei der ein Gussmaterial zur Bildung eines amorphen Formkörpers durch einen Laserstrahl oder induktiv geschmolzen und danach in eine Gießform eingebracht wird.

Aus JP 2000 326065 A ist eine Vorrichtung bekannt, bei der ein Schmelzbereich eine muldenartige Vertiefung aufweist. Ein amorphes Ausgangsmaterial wird vor Einbringung in eine Gießform induktiv geschmolzen.

Bei einer aus US 2016/0271689 A1 bekannten Vorrichtung wird ein Ausgangsmaterial durch eine induktive oder eine Widerstandsheizung geschmolzen und danach in eine Form gegossen.

Aus DE 4116 071 A1 ist eine Schwerkraftgießvorrichtung bekannt, mit der eine Titanlegerung durch eine Lichtbogen geschmolzen werden kann und danach in eine Gießform einströmen kann. Ein Einpressen durch einen Gießkolben ist beim Schwerkraftguss nicht erforderlich. DE 4116 071 A1 beschreibt keinen Gießkolben.

US 4 919 191 A beschreibt eine Gießvorrichtung für Titan oder andere reaktive Metall, bei der ein Metallpellet 41, welches auf eine Gießform 51 aufgelegt wird und deren Einfüllöffnung (furnace aperture) 32 abdeckt, durch einen elektrischen Lichtbogen geschmolzen wird und die Schmelze durch Schwerkraft in die Gießform hineinströmen kann. Einen Gießkolben zeigt US 4 919 191 A hingegen nicht, da auch die aus US 4 919 191 A bekannte Vorrichtung zum Schwerkraftgießen vorgesehen ist.

Eine aus US 5 740 854 A bekannte Sauggussvorrichtung 10 zur Herstellung eines aus einem amorphen Metall gebildeten Gussteils 39 umfasst eine Lichtbogenschmelzeinrichtung sowie einen aus einer Gießform herausziehbaren Gießkolben, durch dessen Herausziehen aus der Gießform ein Unterdruck erzeugt wird, durch den durch einen Lichtbogen geschmolzenes Gussmaterial in den Formhohlraum eingesaugt wird. Einen Gießkolben zum Einpressen einer Schmelze offenbart US 5 740 854 A nicht.

Aus US 4 842 038 A und US 2 839 800 A sind jeweils Druckgussmaschinen bekannt, bei denen geschmolzenes Gussmaterial durch einen Gießkolben in eine Gießform gepresst werden kann. Eine Lichtbogenschmelzeinrichtung zeigt nur US 4 842 038 A. Jedoch ist die aus US 4 842 038 A bekannte Druckgussmaschine nicht zur Herstellung eines wenigstens teilamorphen Gussteils geeignet, da ein Schmelzvorgang an Umgebungsluft stattfindet. Amorphe Metalle müssen in Vakuum oder in einer Schutzgasatmosphäre, z. B. Argon, geschmolzen und verarbeitet werden. Verunreinigungen wie Oxide führen zu Keimbildung, so dass das Gussstück vollständig kristallin und nicht mehr amorph oder teilamorph erstarren würde.

Aus dem Stand der Technik sind außerdem Vorrichtungen sowie Verfahren zur Herstellung von Gussteilen aus amorphen Metallen bekannt. Dazu wird ein Gussmaterial in einem Tiegel induktiv erhitzt und im Druckgussverfahren mittels eines Gießkolbens durch eine Einfüllöffnung hindurch in eine Dauerform hineingepresst.

Nachteilig ist, dass durch die Verwendung eines Schmelztiegels Verunreinigungen in die Schmelze eingebracht werden können, die bei der Erstarrung eine Kristallisation bewirken können. Vorteilhafte mechanische Eigenschaften gehen dadurch verloren. Ferner kann durch eine induktive Erhitzung des Gussmaterials im sogenannten Kalttiegelverfahren lediglich eine geringe Überhitzung von circa 50 bis 60°C oberhalb der Schmelztemperatur der Gussmaterials erreicht werden. Um eine amorphe Erstarrung sicherzustellen, muss das Gussmaterial vorzugsweise auf eine Temperatur erhitzt werden, die weit oberhalb seiner Schmelztemperatur liegt, insbesondere zwischen 75 und 1300°C darüber.

Der vorliegenden Erfindung liegt die Aufgabe zugrunde, eine Vorrichtung zur Herstellung eines aus einem amorphen oder teilamorphen Metall gebildeten Gussteils zu schaffen, die eine Verarbeitbarkeit ermöglicht.

Erfindungsgemäß wird die Aufgabe dadurch gelöst, dass die Vorrichtung einen Gießkolben umfasst, der zum Einpressen von geschmolzenem Gussmaterial in einen Formhohlraum der Gussteilform eingerichtet ist.

In dem Schmelzbereich der Vorrichtung kann das Gussmaterial geschmolzen und bis zu 1300°C überhitzt werden. Eine hierzu erforderliche Energie kann sehr gezielt in das Gussmaterial, das beispielsweise in Pelletform vorliegen kann, eingebracht werden. Umliegende Bereiche oder benachbarte Bauteile der Vorrichtung werden vorteilhaft thermisch nicht belastet. Außerdem kann das Gussmaterial erst unmittelbar vor einer Einbringung in die Gussform geschmolzen werden. Eine Förderung aus einem Ofen, bei der die Temperatur der Schmelze stark absinken kann, ist nicht erforderlich. Durch die mit der erfindungsgemäßen Vorrichtung mögliche hohe Überhitzung wird außerdem sichergestellt, dass ein herzustellendes Gussteil amorph oder teilamorph, insbesondere überwiegend amorph, erstarren kann.

Zweckmäßigerweise umfasst das Mittel zur Ausbildung des mindestens einen Lichtbogens mindestens zwei in Abstand voneinander angeordnete Elektroden, zwischen denen der mindestens eine Lichtbogen ausgebildet werden kann. Der Lichtbogen kann sich von einer Elektrode zu dem insbesondere als Pellet vorliegenden und zu schmelzenden Gussmaterial hin erstrecken und/oder über die Oberfläche des Gussmaterials geführt sein. Vorteilhaft wird ein zum Schmelzen erforderlicher Energieeintrag gezielt in das Pellet eingebracht und umliegende Bereiche werden thermisch nicht belastet. Sind mehrere Bereiche vorgesehen, in denen ein Gussmaterial geschmolzen werden soll, können mehrere Elektroden vorgesehen sein, von denen aus sich jeweils mindestens ein Lichtbogen zu dem zu schmelzenden Gussmaterial hin erstreckt. Denkbar ist auch, dass zum Schmelzen eines einzigen vorzugsweise pelletförmigen Gussmaterials mehrere Lichtbögen ausgebildet werden. Eine besonders hohe Überhitzung und ein schnelleres Schmelzen des Gussmaterials sind möglich.

Außerdem ist denkbar, dass das Gussmaterial durch einen Laser und/oder einen Elektronenstrahl geschmolzen wird.

In einer Ausgestaltung der Erfindung ist eine der mindestens zwei Elektroden zumindest teilweise von dem Gussmaterial gebildet. Vorteilhaft muss das Gussmaterial nicht gesondert elektrisch kontaktiert werden. Dadurch ist der Herstellungsprozess einfacher handzuhaben.

In einer weiteren Ausgestaltung der Erfindung ist der mindestens eine Schmelzbereich in die Gussteilform eingebracht. Dazu ist der Schmelzbereich vorzugsweise fluidisch mit einer Einfüllöffnung der Gussteilform verbunden. Dadurch, dass vorzugsweise ein Lichtbogen, ein Laserstrahl und/oder ein Elektronenstrahl zum Schmelzen des Gussmaterials genutzt wird bzw. werden, ist ein Energieeintrag lokal auf das Gussmaterial begrenzt. Eine thermische Beschädigung der Gussteilform ist ausgeschlossen. Vorteilhaft kann das Gussmaterial geschmolzen und unverzüglich durch die Einfüllöffnung in die Form eingebracht werden. Ein Transportweg von einem entfernten Schmelzbereich zur Gussteilform entfällt.

Sind mehrere Schmelzbereiche vorgesehen, können beispielsweise mit einer einzigen Gussteilform mehrere Gussteile gleichzeitig hergestellt werden.

Denkbar ist auch, dass mehrere Schmelzbereiche vorgesehen sind, um einen einzigen Formhohlraum durch mehrere Einfüllöffnungen zu befüllen. Vorteilhaft sind größere Gussteile herstellbar.

Zweckmäßigerweise umfasst der mindestens eine Schmelzbereich eine insbesondere muldenartige Vertiefung und/oder eine sockelartige Erhöhung zur Aufnahme des Gussmaterials, und ist vorzugsweise zumindest teilweise um die mindestens eine Einfüllöffnung herum angeordnet. Das Gussmaterial kann auf dem Sockel gelegt oder in die Vertiefung eingebracht und geschmolzen werden. Denkbar ist auch, dass eine Vertiefung vorgesehen ist, die einen Aufnahmesockel aufweist.

Dadurch, dass die Einfüllöffnung fluidisch mit dem Sockel und/oder der Vertiefung verbunden ist bzw. sind, kann das geschmolzene Gussmaterial unmittelbar durch diese hindurch in einen Formhohlraum der Gussteilform eingebracht werden.

Das Gussmaterial kann beispielsweise als Pellet auf die Einfüllöffnung gelegt werden, so dass diese überdeckt ist. Aufgrund der hohen Viskosität und/oder der hohen Oberflächenspannung einer geschmolzenen, amorph oder teilamorph erstarrenden Metalllegierung behält das Pellet im geschmolzenen Zustand seine Form bei und überdeckt bis zum Einpressen mittels eines Gießkolbens die Einfüllöffnung.

In einer Ausgestaltung der Erfindung ist der mindestens eine Schmelzbereich von einer Stirnseite des insbesondere zylinderförmigen Gießkolbens und einer Innenwand eines Führungsmittels, in dem der Gießkolben geführt gelagert ist, begrenzt, wobei das Führungsmittel vorzugsweise eine zylinderförmige Hülse umfasst. Die Innenwand und eine Stirnseite des Gießkolbens bilden einen Tiegel, in den das Gussmaterial unmittelbar vor der Einbringung in die Gussteilform geschmolzen werden kann. Eine Befüllung einer Gussteilform entgegen einer Wirkrichtung der Schwerkraft ("von unten") ist vorteilhaft möglich. Wird eine Bewegung des Gießkolbens gesteuert, kann eine Formfüllgeschwindigkeit oder ein Geschwindigkeitsprofil festgelegt werden. Hierzu kann eine Steuereinrichtung vorgesehen sein, die insbesondere zur gleichzeitigen Bewegung des Gießkolbens und der Hülse in Richtung einer Einfüllöffnung der Gussteilform vorgesehen ist.

Dadurch, dass das geschmolzene Gussmaterial vor einer Einbringung in die Gussteilform nur sehr kurz in dem gebildeten Tiegel verweilt, ist eine Verunreinigung vorteilhaft ausgeschlossen.

In einer weiteren Ausgestaltung der Erfindung ist der mindestens eine insbesondere zylinderförmige Gießkolben relativ zu einem Führungsmittel, in dem der Gießkolben geführt gelagert ist, bewegbar, insbesondere entgegen einer Wirkrichtung einer Rückstellkraft eines Rückstellmittels. Das Rückstellmittel kann beispielsweise eine Feder umfassen. Wandabschnitte des Führungsmittels, das beispielsweise als Hülse ausgebildet ist, stehen über eine Grundfläche des Gießkolbens, mit der dieser Kontakt zu einem geschmolzenen Gussmaterial hat, vor. Dadurch kann bei einem Andocken der Hülse an die Gussteilform ein Raum gebildet werden, der von Innenwänden der Hülse, der Stirnfläche des Gießkolbens sowie einem die Einfüllöffnung aufweisenden Gussteilformabschnitt begrenzt wird. Durch die Relativbewegung des Gießkolbens zu dem Führungsmittel wird der Raum verkleinert und das in dem Raum angeordnete, geschmolzene Gussmaterial in die Form hineingepresst. Ist die Gussmaterialeinbringung abgeschlossen, werden der Gießkolben und die Hülse gemeinsam in eine Anfangsposition von der Gussteilform weg geführt. Dabei bewirkt die Rückstellkraft eine Bewegung des Gießkolbens in seine Ausgangsposition, in der der Raum ein maximales Volumen aufweist und ein neuer Gießvorgang durchgeführt werden kann.

In einer Ausgestaltung der Erfindung ist der mindestens eine Schmelzbereich zur Aufnahme des Führungsmittels vorgesehen und weist insbesondere eine vorzugsweise ringförmige Nut auf. Die ringförmige Nut ist insbesondere in die Gussteilform eingebracht. Dadurch kann das Führungsmittel zur Bildung eines Raumes, der das Gussmaterial vor dessen Einbringung in die Gussteilform aufnimmt, dicht mit einem die Einfüllöffnung aufweisenden Gussteilformabschnitt verbunden werden. Dadurch wird das Gussmaterial beim Einpressen ausschließlich in die Gussteilform eingebracht.

Zweckmäßigerweise ist eine Temperatur der Gussteilform veränderbar. Vorzugsweise ist die Temperatur durch eine Regelungseinrichtung einstellbar. Die Gussteilform kann beispielsweise luft-, wasser- und/oder ölgekühlt sein. Ferner kann die Temperatur der Gussteilform bei einer kontinuierlichen Prozessführung konstant gehalten werden. Dadurch wird die Prozessstabilität verbessert.

In einer weiteren Ausgestaltung der Erfindung umfasst die Vorrichtung eine Einrichtung zur Entlüftung und/oder zum Einsaugen von geschmolzenem Gussmaterial in die Gussteilform, die vorzugsweise beim Einbringen des Gussmaterials in die Form aktivierbar ist. Dadurch kann zusätzlich zu der Druckkraft eines Gießkolbens eine Saugkraft aufgebracht werden, die das geschmolzene Gussmaterial in die Gussteilform hineinsaugt. Dies ist insbesondere beim Gießen von geschmolzenen, hochviskosen Legierungen vorteilhaft. Durch eine Entlüftung, das heißt eine Absaugung eines Formgases, das beispielsweise ein Spülgas wie Argon sein kann, können ferner keine Gaseinschlüsse in dem Gussteil gebildet werden. Vorteilhaft ist eine sehr gute Gussteilqualität möglich.

Zweckmäßigerweise ist die Gussteilform mindestens zweiteilig und vorzugsweise aus einem besonders wärmeleitenden Material, vorzugsweise Kupfer oder einer Kupferlegierung, gebildet. Um eine unerwünschte Kristallisation einer amorph oder teilamorph erstarrenden Metalllegierung zu verhindern, ist eine hohe Abkühlrate erforderlich. Besonders geeignet sind Gussteilformen aus Kupfer oder Kupferlegierungen. Ist die Gussteilform mindestens zweiteilig ausgebildet, kann die Form geöffnet und verschlossen und insbesondere als Dauerform mehrfach verwendet werden.

In einer weiteren Ausgestaltung der Erfindung weist die Vorrichtung ein insbesondere gasdichtes Gehäuse auf, in das zumindest die Gussteilform sowie der mindestens eine Schmelzbereich eingebracht sind. Vorteilhaft kann das Gehäuse evakuiert und/oder mit einem Schutzgas, beispielsweise Argon oder einem anderen Edelgas, befüllt werden, so dass kein Sauerstoff mehr in einem Gehäuseinnern vorhanden ist. Dadurch ist weder beim Schmelzen noch beim Einbringen des Materials in die Gussteilform eine Oxidation des Gussmaterials möglich. Vorteilhaft können Gussteile höchster Qualität hergestellt werden.

In einer Ausgestaltung der Erfindung ist eine Zuführeinrichtung vorgesehen, die dazu eingerichtet ist, das feste Gussmaterial in den mindestens einen Schmelzbereich einzubringen. Diese kann beispielsweise ein Pelletmagazin sein, das nach jedem Gießvorgang ein neues Pellet in den Schmelzbereich einbringt. Vorteilhaft ist eine Automatisierung des erfindungsgemäßen Herstellungsverfahrens möglich.

Zweckmäßigerweise ist ein Mittel zur Bestimmung einer Temperatur des Gussmaterials, des geschmolzenen Gussmaterials und/oder der Gussteilform vorgesehen, vorzugsweise ein Pyrometer. Vorteilhaft kann eine Temperatur zu jedem Zeitpunkt überwacht werden, insbesondere eine Überhitzungstemperatur, die zwischen 75 und 1300°C oberhalb der Schmelztemperatur des Gussmaterials ist, vorzugsweise bis zu 800 °C.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1a-e: eine schematische Darstellung einer erfindungsgemäßen Vorrichtung,
- Fig. 2: eine schematische Darstellung einer weiteren Ausführungsform einer erfindungsgemäßen Vorrichtung,
- Fig. 3: ein Detail einer erfindungsgemäßen Vorrichtung,
- Fig. 4: eine schematische Darstellung einer weiteren Ausführungsform einer erfindungsgemäßen Vorrichtung,
- Fig. 5: eine schematische Darstellung einer besonderen Ausführungsform einer erfindungsgemäßen Vorrichtung,
- Fig. 6: Details einer weiteren besonderen Ausführungsform einer erfindungsgemäßen Vorrichtung.

Eine in Fig. 1a-e schematisch im Querschnitt gezeigte Vorrichtung (1) umfasst ein Gehäuse (2), in das eine zweiteilige, wassergekühlte Gussteilform (3) aus Kupfer eingebracht ist. Jeder der beiden Teile (4,5) der Gussteilform (3) ist mittels einer Stange (6,7) mit jeweils einem außerhalb des Gehäuses angebrachten Motor (8,9) zur Bewegung der Stangen (6,7) verbunden. Durch eine Bewegung der Stangen (6, 7) kann die Gussteilform (3) für eine Entnahme eines Gussteils in Richtung der Doppelpfeile (10, 11) geöffnet und zur Herstellung eines weiteren Gussteils geschlossen werden.

An einer Oberseite (12) der Gussteilform (3) ist ein Schmelzbereich (13) eingebracht, der einen Sockel (14) aufweist, der von beiden Teilen (4,5) der Gussteilform (3) gebildet und auf den ein Gussmaterialpellet (15) aufgelegt ist. Eine Einfüllöffnung (16), durch die ein Formhohlraum (17) mit dem Gussmaterial befüllt werden kann, ist vollständig von dem Pellet (15) überdeckt. Um den Sockel (14) herum ist eine Nut (18) angeordnet, die zur Aufnahme einer zylinderförmigen Hülse (19) vorgesehen ist. Die Hülse (19) ist zur Führung eines zylinderförmigen Gießkolbens (20) eingerichtet und umgibt diesen. Der Gießkolben (20) und die Hülse (19) sind durch einen Motor (24) gemeinsam in Richtung des Doppelpfeils (21) bewegbar und der Gießkolben (20) ist relativ zu der Hülse (19) in deren axialer Richtung mit oder entgegen einer Rückstellkraft einer Feder (22) verschiebbar angeordnet. Zum Einbringen eines geschmolzenen Gussmaterials (15), das bis zu 1300°C, vorzugsweise bis zu 800 °C, überhitzt sein kann, werden der Gießkolben (20) und die Hülse (19) gemeinsam in Richtung der Gussteilform (3) bewegt bis ein unterer Abschnitt (23) der Hülse (19) in die Nut (18) eingreift. Eine weitere Bewegung des Gießkolbens (20) in Richtung der Gussteilform (3) erfolgt entgegen einer Rückstellkraft der Feder (22). Ein von einer Stirnfläche (25) des Gießkolbens (20) sowie einer Innenwand (26) der Hülse und der Oberseite (12) der Gussteilform (3) gebildeter, in Fig. 1c gezeigter Raum (27) wird dadurch verkleinert, so dass das geschmolzene Gussmaterial (15) in vertikaler Richtung in den Formhohlraum (17) hineinpresst wird.

Ferner umfasst die Vorrichtung ein Pyrometer (28), welches eine Temperatur des Pellets (15) während des Schmelzens erfasst, sowie eine Zuführeinrichtung (29), die als Pelletmagazin ausgebildet ist. Dadurch kann nach jeder Gussteilherstellung automatisiert ein neues Pellet (15) auf den Sockel (14) des Schmelzbereichs (13) gelegt werden.

Eine Erhitzung des Gussmaterialpellets (15) erfolgt durch einen in Fig. 1b gezeigten Lichtbogen (30), der zwischen einer mit einer Spitze (31) versehenen Wolframelektrode (32) und dem Pellet (15) gebildet wird. Das Gehäuse (2) sowie die Gussteilform (3) und das Pellet (15) sind dazu elektrisch leitend miteinander verbunden und bilden eine Gegenelektrode zu der Wolframelektrode (32). Die Wolframelektrode (32) ist in dem Gehäuse (2) bewegbar angeordnet und kann mittels eines Motors (33) in Richtung des Doppelpfeils (34) zu dem Schmelzbereich (13) hin und nach dem Schmelzen von dem Schmelzbereich (13) weg bewegt werden.

Denkbar ist ferner, dass eine in Fig. 1 nicht gezeigte Einrichtung zur Ausbildung eines Laserstrahls und/oder eines Elektronenstrahls vorgesehen ist, die zur Erhitzung des Gussmaterialpellets (15) in dem Schmelzbereich (13) eingerichtet ist.

Außerdem sind eine nicht gezeigte Vakuumpumpe vorgesehen, mit der das Gehäuse (2) evakuiert werden kann, sowie ein ebenfalls nicht gezeigtes Mittel zum Einbringen eines Schutzgases wie Argon. Zusätzlich befindet sich im Innern des Gehäuses (2) ein sogenannter Getter (35), der als Titanplatte ausgebildet ist, und der vor einem Schmelzen des Gussmaterials (15) erhitzt wird. Aufgrund der sehr hohen Affinität des Titans zu Sauerstoff sowie der sehr hohen Löslichkeit von Sauerstoff in Titan werden Sauerstoffreste aus der mit dem Schutzgas versehenen Gehäuseatmosphäre entfernt. Dies bewirkt eine zusätzliche Atmosphärenreinigung.

Ein Gussteil (36) kann durch eine in Fig. 1a-e schematisch gezeigte Schleuse (37) entnommen werden. Dadurch muss nicht vor jedem Gießvorgang erneut das gesamte Gehäuse (2) evakuiert werden.

Eine Herstellung des Gussteils (36) umfasst folgende Verfahrensschritte , insbesondere in der nachfolgend aufgelisteten Reihenfolge :
- Bewegung der Wolframelektrode (32) aus einer in Fig. 1a gezeigten Ausgangsposition in eine in Fig. 1b gezeigte Endposition über einem zu schmelzenden Gussmaterialpellet (15),
- Evakuierung des Gehäuses (2) sowie Einbringung eines Schutzgases, vorzugsweise Argon,
- Erhitzung eines vorzugsweise aus Titan gebildeten Getters (35) auf eine Temperatur größer 600 °C,
- Ausbildung eines Lichtbogens (30) zwischen der Spitze (31) der Wolframelektrode (32) und dem Pellet (15) zum Schmelzen des Pellets (15) und dessen Überhitzung auf eine Temperatur zwischen 75 und 1300°C oberhalb seiner Schmelztemperatur,
- Ausschalten des Lichtbogens und Bewegung der Wolframelektrode (32) zurück in die in Fig. 1a gezeigte Anfangsposition,
- Bewegung des Gießkolbens (20) und der Hülse (19) in Richtung des Schmelzbereichs (13) bis der untere Abschnitt (23) der Hülse (19) in die Nut (18) eingreift, so dass ein in Fig. 1c gezeigter, das geschmolzene Pellet (15) umschließender Raum (27) zwischen dem Gießkolben (20) und der Einfüllöffnung (16) gebildet wird,
- Eine Relativbewegung des Gießkolbens (20) zur Hülse (19) entgegen einer Federkraft der Feder (22) zur Verkleinerung des Raums (27), wodurch das geschmolzene Gussmaterial (15) durch die Einfüllöffnung (16) in den Formhohlraum (17) der Gussteilform (3) zur Bildung des Gussteils (36) hineingepresst wird. Diese Bewegung ist eine Bewegung des Gießkolbens (20) aus einer in Fig. 1c gezeigten anfänglichen Füllposition in eine in Fig. 1d gezeigte Endposition, in der der Formhohlraum (17) mit dem Gussmaterial (15) befüllt ist,
- Wegbewegung des Gießkolbens (20) und der Hülse (19) in eine in Fig. 1a gezeigte Ausgangsposition oberhalb des Schmelzbereichs (13),
- Auseinanderbewegung der beiden Teile (4,5) der Gussteilform (3) in eine in Fig. 1e gezeigte Gussteilentnahmeposition sowie Entnahme des Gussteils (36) durch die Schleuse (37) hindurch in Richtung des Pfeils (38),
- Schließen der Gussteilform (3) sowie Zufuhr eines neuen Pellets (15) aus dem Pelletmagazin (29) in den Schmelzbereich (13).

Denkbar ist ein zusätzlicher Verfahrensschritt, bei dem eine zum Beginn eines Einpressens des Gussmaterials aktivierbare, in Fig. 1a-e nicht gezeigte Saugeinrichtung einen Unterdruck bewirkt, durch den die Gussteilform (3) entlüftet und das geschmolzene Gussmaterial (15) zusätzlich in die Gussteilform (3) hineingesaugt wird.

Ferner ist denkbar, dass das Gussmaterial (15) durch einen Laserstrahl und/oder einen Elektronenstrahl geschmolzen wird.

Es wird nun auf Fig. 2 Bezug genommen, wo gleiche oder gleichwirkende Teile mit derselben Bezugszahl wie in Fig. 1a-e bezeichnet sind und der betreffenden Bezugszahl jeweils der Buchstabe a beigefügt ist.

Eine in Fig. 2 gezeigte Vorrichtung (1a) unterscheidet sich durch diejenige in Fig. 1a-e gezeigte dadurch, dass zwei Elektroden (32a, 38) vorgesehen sind, die durch Ausbildung von zwei Lichtbögen (30a, 39) zum Schmelzen eines Gussmaterialpellets (15a) eingerichtet sind. Vorteilhaft sind eine schnellere Erhitzung, eine höhere Überhitzung sowie eine Verarbeitung von großen Gussmaterialpellets (15a) möglich.

Es wird nun auf Fig. 3 Bezug genommen, wo gleiche oder gleichwirkende Teile mit derselben Bezugszahl wie in Fig. 1a-e und 2 bezeichnet sind und der betreffenden Bezugszahl jeweils der Buchstabe b beigefügt ist.

Eine in Fig. 3 in der Draufsicht gezeigte Gussteilform (3b) einer erfindungsgemäßen Vorrichtung (1b) unterscheidet sich durch die in Fig. 1 und 2 gezeigte dadurch, dass zwei Schmelzbereiche (13b, 40) mit einem Sockel vorgesehen sind, auf denen zwei Pellets (15b) liegen, die zwei gestrichelt dargestellte Einfüllöffnungen (16b, 41) überdecken. Es versteht sich, dass zum Schmelzen in jedem Schmelzbereich (13b, 40) jeweils mindestens ein Lichtbogen sowie ein in Fig. 3 nicht gezeigter Gießkolben mit Hülse erforderlich sind. Die beiden Pellets (15b) werden insbesondere synchron geschmolzen und ein geschmolzenes Gussmaterialpellet (15b) wird durch eine vorzugsweise synchronisierte Bewegung der beiden Gießkolben und Hülsen in die Gussteilform (3b) hineingepresst.

Dabei kann entweder ein einziger Formhohlraum befüllt werden oder gleichzeitig mehrere Formhohlräume. Dadurch können mit der erfindungsgemäßen Vorrichtung entweder sehr große Gussteile oder mehrere Gussteile gleichzeitig mit einer einzigen Gussteilform hergestellt werden.

Es wird nun auf Fig. 4 Bezug genommen, wo gleiche oder gleichwirkende Teile mit derselben Bezugszahl wie in Fig. 1a-e, 2 und 3 bezeichnet sind und der betreffenden Bezugszahl jeweils der Buchstabe c beigefügt ist.

Eine in Fig. 4 gezeigte Vorrichtung (1c) unterscheidet sich von derjenigen in Fig. 1 gezeigten dadurch, dass ein Gießkolben (20c) sowie eine Hülse (19c) dazu vorgesehen sind, ein Gussmaterial (15c) von einer Unterseite (42) einer Gussteilform (3c) in diese einzubringen. Vorteilhaft kann eine besonders laminare Füllung bewirkt werden. Aus Gründen der Übersichtlichkeit ist in Fig. 4 weder eine Zuführeinrichtung für die Pellets noch ein Pyrometer gezeigt.

Ein tiegelförmiger Schmelzbereich (13c), in dem ein Pellet (15c) liegt, ist von einer Stirnseite (25c) des Gießkolbens (20c) sowie einer Innenwand (26c) der Hülse (19c) gebildet. Der Gießkolben (20c) und das Pellet (15c) bilden eine Gegenelektrode zu einer Wolframelektrode (32c), zwischen der und dem Pellet (15c) ein in Fig. 4 nicht gezeigter Lichtbogen zum Schmelzen des Pellets (15c) ausgebildet werden kann.

Es wird nun auf Fig. 5 Bezug genommen, wo gleiche oder gleichwirkende Teile mit derselben Bezugszahl wie in Fig. 1a-e, 2, 3 und 4 bezeichnet sind und der betreffenden Bezugszahl jeweils der Buchstabe d beigefügt ist.

Eine in Fig. 5 gezeigte Vorrichtung (1d) unterscheidet sich durch die in Fig. 1 bis 4 gezeigte dadurch, dass eine Saugeinrichtung (43) vorgesehen ist, die durch einen Saugkanal (44) mit einem Gussteilformkanal (45) fluidisch verbunden ist. Die Saugeinrichtung (43) ist aktivierbar und saugt bei einer Bewegung eines Gießkolbens (20d), durch den ein geschmolzenes Gussmaterial (15d) in eine Gussteilform (3d) hineingepresst wird, von einer vorzugsweise dem Gießkolben (20d) abgewandten Seite ein geschmolzenes Gussmaterial zusätzlich in die Gussteilform (3d) ein. Vorteilhaft kann durch diese zusätzliche Saugkraft eine bessere Gussteilformfüllung bewirkt werden.

Es versteht sich, dass die Saugeinrichtung (43) auch außerhalb des Gehäuses (2d) angeordnet sein kann. Ferner versteht sich, dass ein Übergangsbereich von dem Saugkanal (44) zu dem Gussteilformkanal (43) derart ausgebildet ist, dass eine Öffnung einer mehrteiligen Gussteilform weiterhin möglich ist.

Es wird nun auf Fig. 6 Bezug genommen, wo gleiche oder gleichwirkende Teile mit derselben Bezugszahl wie in Fig. 1a-e, 2, 3, 4 und 5 bezeichnet sind und der betreffenden Bezugszahl jeweils der Buchstabe e beigefügt ist.

Eine in Fig. 6 gezeigte, zweiteilige Gussteilform (3e) unterscheidet sich von den in Fig. 1 bis 5 gezeigten Gussteilformen (3; 3a; 3b; 3c; 3d) dadurch, dass eine horizontale Befüllung eines Formhohlraumes (17e) möglich ist. Ein Schmelzbereich (13e) umfasst eine Vertiefung (14e) in einem Teil (5e) der Gussteilform (3e), in der sich ein in Fig. 6a gezeigtes, geschmolzenes Gussmaterialpellet (15e) befindet.

Eine Hülse (19e) weist in einem unteren Hülsenabschnitt (23e) eine Öffnung (46) auf, durch die hindurch das geschmolzene Gussmaterial (15e) in den Formhohlraum (17e) der Gussteilform (3e) eingebracht werden kann. Ferner ist eine Stirnfläche (25e) eines Gießkolbens (20e) schräg ausgebildet. Eine Normale auf diese Fläche weist in Richtung einer Einfüllöffnung (16e). Bei einer Bewegung des Gießkolbens (20e) zur Füllung des Formhohlraums (17e) wird vorteilhaft sichergestellt, dass das geschmolzene Gussmaterialpellet (15e) durch die Einfüllöffnung (16e) in den Formhohlraum (17e) geführt wird. Dazu bilden ferner eine Außenseite einer Hülse (19e) und eine Außenseite der Gussteilform (3e) sowie eine Stirnfläche der Hülse (19e) und eine Oberseite der Gussteilform (3e) eine in Fig. 6b gezeigte Dichtfläche. Eine in Fig. 6b gezeigte Gießkolbenstellung entspricht derjenigen in Fig. 1c gezeigten.

Es ist denkbar, dass zwischen einer Elektrode und einem einzigen insbesondere pelletförmigen Gussmaterial (15; 15a; 15b; 15c; 15d; 15e) mehrere Lichtbögen (30; 30a, 39) ausgebildet werden.

Es ist ferner denkbar, dass eine Gussteilform (3; 3a; 3b; 3c; 3d; 3e) mit mehreren Einfüllöffnungen (16; 16a; 16b, 41; 16c; 16d; 16e) versehen ist, die unterschiedlich groß sind. Dazu ist vorteilhaft, wenn eine Größe eines Gießkolbens (20; 20a; 20b; 20c; 20d; 20e) auf eine Größe der Einfüllöffnungen (16; 16a; 16b, 41; 16c; 16d; 16e) und/oder eine Größe der Gussteilpellets (15; 15a; 15b; 15c; 15d; 16e) angepasst ist. In einer Vorrichtung (1; 1a; 1b; 1c; 1d; 1e) können hierzu verschieden große Gießkolben (20; 20a; 20b; 20c; 20d; 20e) vorgesehen sein, die beispielsweise voneinander verschiedene Durchmesser aufweisen.

## Patentansprüche

1. Vorrichtung (1; 1a; 1b; 1c; 1d; 1e) zur Herstellung eines aus einem amorphen oder teilamorphen Metall gebildeten Gussteils (36), die eine Gussteilform (3; 3a; 3b; 3c; 3d; 3e) mit mindestens einer Einfüllöffnung (16; 16a; 16b, 41; 16c; 16d; 16e) zum Einbringen eines das Gussteil (36) bildenden Gussmaterials (15; 15a; 15b; 15c; 15d; 15e) sowie eine Einrichtung zum Schmelzen des Gussmaterials (15; 15a; 15b; 15c; 15d; 15e) umfasst, die ein Mittel zur Ausbildung mindestens eines Lichtbogens (30; 30a, 39) in mindestens einem Schmelzbereich (13; 13; 13b; 40, 13c; 13d;13e) aufweist,
**dadurch gekennzeichnet,**
**dass** die Vorrichtung einen Gießkolben (20; 20a; 20b; 20c; 20d; 20e) umfasst, der zum Einpressen von geschmolzenem Gussmaterial (15; 15a; 15b; 15c; 15d; 25e) in einen Formhohlraum (17; 17a; 17c; 17d; 17e) der Gussteilform (3; 3a; 3b; 3c; 3d; 3e) eingerichtet ist.

2. Vorrichtung nach Anspruch 1,
**dadurch gekennzeichnet,**
**dass** das Mittel zur Ausbildung des mindestens einen Lichtbogens (30; 30a, 39) mindestens zwei in Abstand voneinander angeordnete Elektroden (32; 32a, 38; 32b; 32c) umfasst, zwischen denen der mindestens eine Lichtbogen (30; 30a, 39) ausgebildet werden kann.

3. Vorrichtung nach Anspruch 2,
**dadurch gekennzeichnet,**
**dass** eine der mindestens zwei Elektroden (32; 32a, 38; 32b; 32c) zumindest teilweise von dem Gussmaterial (15; 15a; 15b; 15c; 15d; 15e) gebildet ist.

4. Vorrichtung nach einem der Ansprüche 1 bis 3,
**dadurch gekennzeichnet,**
**dass** der mindestens eine Schmelzbereich (13; 13; 13b; 40, 13c; 13d; 13e) in die Gussteilform (3; 3a; 3b; 3c; 3d; 3e) eingebracht ist.

5. Vorrichtung nach einem der Ansprüche 1 bis 4,
**dadurch gekennzeichnet,**
**dass** der mindestens eine Schmelzbereich (13; 13; 13b; 40, 13c; 13d; 13e) eine insbesondere muldenartige Vertiefung (14e) und/oder eine sockelartige Erhöhung (14; 14a; 14c; 14d) zur Aufnahme des Gussmaterials (15; 15a; 15b; 15c; 15d; 15e) umfasst, und vorzugsweise zumindest teilweise um die mindestens eine Einfüllöffnung (16; 16a; 16b, 41; 16c; 16d; 16e) herum angeordnet ist.

6. Vorrichtung nach einem der Ansprüche 1 bis 5,
**dadurch gekennzeichnet,**
**dass** der mindestens eine Schmelzbereich (13; 13; 13b; 40, 13c; 13d; 14e) von einer Stirnseite (25; 25a; 25c; 25d; 25e) des insbesondere zylinderförmigen Gießkolbens (20; 20a; 20b; 20c; 20d; 20e), und einer Innenwand (26; 26a; 26c, 26d) eines Führungsmittels, in dem der Gießkolben (20; 20a; 20b; 20c; 20d; 20e) geführt gelagert ist, begrenzt ist, wobei das Führungsmittel vorzugsweise eine zylinderförmige Hülse (19; 19a, 19c; 19d; 19e) umfasst.

7. Vorrichtung nach einem der Ansprüche 1 bis 6,
**dadurch gekennzeichnet,**
**dass** der insbesondere zylinderförmige Gießkolben (20; 20a; 20b; 20c; 20d; 20e) relativ zu einem Führungsmittel (19; 19a; 19c; 19d; 19e), in dem der Gießkolben (20; 20a; 20b; 20c; 20d; 20e) geführt gelagert ist, bewegbar ist, insbesondere entgegen einer Wirkrichtung einer Rückstellkraft eines Rückstellmittels (22).

8. Vorrichtung nach Anspruch 6 oder 7,
**dadurch gekennzeichnet,**
**dass** der mindestens eine Schmelzbereich (13; 13; 13b; 40, 13c; 13d; 13e) zur Aufnahme des Führungsmittels vorgesehen ist und insbesondere eine vorzugsweise ringförmige Nut (18; 18a; 18c; 18d) aufweist.

9. Vorrichtung nach einem der Ansprüche 1 bis 8,
**dadurch gekennzeichnet,**
**dass** eine Temperatur der Gussteilform (3; 3a; 3b; 3c; 3d; 3e) veränderbar ist.

10. Vorrichtung nach einem der Ansprüche 1 bis 9,
**dadurch gekennzeichnet,**
**dass** die Vorrichtung (1; 1a; 1b; 1c; 1d) eine Einrichtung (43) zur Entlüftung und/oder zum Einsaugen von geschmolzenem Gussmaterial (15; 15a; 15b; 15c; 15d; 15e) in die Gussteilform (3; 3a; 3b; 3c; 3d; 3e) umfasst, die vorzugsweise beim Einbringen des Gussmaterials (15; 15a; 15b; 15c; 15d; 15e) in die Gussteilform (3; 3a; 3b; 3c; 3d; 3e) aktivierbar ist.

11. Verfahren zur Herstellung eines aus einem teilamorphen oder amorphen Metall gebildeten Gussteils (36), das folgende Verfahrensschritte aufweist:
- Einbringung eines Gussmaterials (15; 15a; 15b; 15c; 15d; 15e) in einen Schmelzbereich (13; 13; 13b; 40, 13c; 13d; 13e), in dem das Gussmaterial (15; 15a; 15b; 15c; 15d; 15e) durch einen Lichtbogen (30; 30a, 39)und/oder einen Elektronenstrahl auf eine Temperatur oberhalb seiner Schmelztemperatur erhitzt wird,
- Einpressen des geschmolzenen Gussmaterials (15; 15a; 15b; 15c; 15d; 15e) in einen Formhohlraum (17; 17a; 17c; 17d; 17e) einer Gussteilform (3; 3a; 3b; 3c; 3d; 3e) durch einen Gießkolben (20; 20a; 20b; 20c; 20d; 20e),
- Entnahme des Gussteils (36) aus der Form (3; 3a; 3b; 3c; 3d; 3e).

12. Verfahren nach Anspruch 11,
**dadurch gekennzeichnet,**
**dass** das Gussmaterial (15; 15a; 15b; 15c; 15d; 15e) auf eine Temperatur erhitzt wird, die bis zu 1300°C oberhalb seiner Schmelztemperatur ist, mindestens 75°C, insbesondere 150°C, vorzugsweise 200 bis 400°C, besonders bevorzugt bis zu 800 °C.

13. Verfahren nach Anspruch 11 oder 12,
**dadurch gekennzeichnet,**
**dass** das Gussmaterial (15; 15a; 15b; 15c; 15d; 15e) in dem mindestens einen Schmelzbereich (13; 13; 13b; 40, 13c; 13d; 13e) angeordnet wird und insbesondere eine Einfüllöffnung (16; 16a; 16b, 41; 16c; 16d; 16e), durch die hindurch die Gussteilform (3; 3a; 3b; 3c; 3d) befüllbar ist, zumindest teilweise überdeckt.

14. Verfahren nach einem der Ansprüche 11 bis 13,
**dadurch gekennzeichnet,**
**dass** der Formhohlraum (17; 17a; 17c; 17d; 17e) vor dem Einpressen des geschmolzenen Gussmaterials (15; 15a; 15b; 15c; 15d; 15e) entlüftet wird.

15. Verfahren nach einem der Ansprüche 11 bis 14,
**dadurch gekennzeichnet,**
**dass** zur Einbringung des geschmolzenen Gussmaterials (15; 15a; 15b; 15c; 15d; 15e) in den Formhohlraum (17; 17a; 17c; 17d; 17e) der Gussteilform (3; 3a; 3b; 3c; 3d; 3e) eine Relativbewegung des Gießkolbens (20; 20a; 20b; 20c; 20d; 20e) zu einem den Gießkolben führenden Führungsmittel (19; 19a; 19c; 19d; 19e) entgegen einer Rückstellkraft eines Rückstellmittels (22) erfolgt, wodurch ein das geschmolzene Gussmaterial (15; 15a; 15b; 15c; 15d; 15e) aufnehmender Raum (27; 27e) verkleinert wird und das geschmolzene Gussmaterial (15; 15a; 15b; 15c; 15d; 15e) durch die Einfüllöffnung (16; 16a; 16b, 41; 16c; 16d; 16e) hindurch in den Formhohlraum (17; 17a; 17c; 17d; 17e) der Gussteilform (3; 3a; 3b; 3c; 3d; 3e) zur Bildung des Gussteils (36) hineingepresst wird.

## Claims

1. Apparatus (1; 1a; 1b; 1c; 1d; 1e) for producing a casting (36) formed from an amorphous or partially amorphous metal, comprising a casting mold (3; 3a; 3b; 3c; 3d; 3e) having at least one filling opening (16; 16a; 16b, 41; 16c; 16d; 16e) for introducing a casting material (15; 15a; 15b; 15c; 15d; 15e), and a device for melting the casting material (15; 15a; 15b; 15c; 15d; 15e), which comprises a means for forming at least one electric arc (30; 30a, 39) in at least one melting region (13; 13; 13b; 40, 13c; 13d; 13e),
**characterized in that** the apparatus comprises a casting plunger (20; 20a; 20b; 20c; 20d; 20e) arranged for pressing molten casting material (15; 15a; 15b; 15c; 15d; 25e) into a mold cavity (17; 17a; 17c; 17d; 17e) of the casting mold (3; 3a; 3b; 3c; 3d; 3e).

2. Apparatus according to claim 1,
**characterized in that** the means for forming the at least one electric arc (30; 30a, 39) comprises at least two electrodes (32; 32a, 38; 32b; 32c) arranged at a distance from one another between which the at least one electric arc (30; 30a, 39) can be formed.

3. Apparatus according to claim 2,
**characterized in that** one of said at least two electrodes (32; 32a, 38; 32b; 32c) is at least partially formed by said casting material (15; 15a; 15b; 15c; 15d; 15e).

4. Apparatus according to one of claims 1 to 3,
**characterized in that** the at least one melting region (13; 13; 13b; 40, 13c; 13d; 13e) is integrated into the casting mold (3; 3a; 3b; 3c; 3d; 3e).

5. Apparatus according to one of claims 1 to 4,
**characterized in that** the at least one melting region (13; 13; 13b; 40, 13c; 13d; 13e) comprises an in particular trough-like recess (14e) and/or a socket-like ridge (14; 14a; 14c; 14d) for receiving the casting material (15; 15a; 15b; 15c; 15d; 15e) which is arranged preferably at least partially around the at least one filling opening (16; 16a; 16b, 41; 16c; 16d; 16e).

6. Apparatus according to one of claims 1 to 5,
**characterized in that** the at least one melting region (13; 13; 13b; 40, 13c; 13d; 14e) is delimited by an end face (25; 25a; 25c; 25d; 25e) of the in particular cylindrical casting plunger (20; 20a; 20b; 20c; 20d; 20e), which is provided for pressing melted casting material (15; 15a; 15b; 15c; 15d; 25e) into a mold cavity (17; 17a; 17c; 17d; 17e) of the casting mold (3; 3a; 3b; 3c; 3d; 3e), and an inner wall (26; 26a; 26c, 26d) of a guiding means in which said casting plunger (20; 20a; 20b; 20c; 20d; 20e) is mounted in a guided manner, the guiding means preferably comprising a cylindrical sleeve (19; 19a, 19c; 19d; 19e).

7. Apparatus according to one of claims 1 to 6,
**characterized in that** the at least one in particular cylindrical casting plunger (20; 20a; 20b; 20c; 20d; 20e), which is provided for pressing melted casting material (15; 15a; 15b; 15c; 15d; 15e) into a mold cavity (17; 17a; 17c; 17d; 17e) of the casting mold (3; 3a; 3b; 3c; 3d; 3e), is movable relative to a guiding means (19; 19a; 19c; 19d; 19e) in which the casting plunger (20; 20a; 20b; 20c; 20d; 20e) is mounted in a guided manner, in particular against a direction of action of a restoring force of a restoring means (22).

8. Apparatus according to claim 6 or 7,
**characterized in that** the at least one melting region (13; 13; 13b; 40, 13c; 13d; 13e) is provided for receiving the guiding means and in particular has a preferably annular groove (18; 18a; 18c; 18d).

9. Apparatus according to one of claims 1 to 8,
**characterized in that** a temperature of the casting mold (3; 3a; 3b; 3c; 3d; 3e) is changeable.

10. Apparatus according to one of claims 1 to 9,
**characterized in that** the apparatus (1; 1a; 1b; 1c; 1d) comprises a means (43) for venting and/or sucking melted casting material (15; 15a; 15b; 15c; 15d; 15e) into the casting mold (3; 3a; 3b; 3c; 3d; 3e), the means for venting being preferably activatable upon introduction of the casting material (15; 15a; 15b; 15c; 15d; 15e) into the casting mold (3; 3a; 3b; 3c; 3d; 3e).

11. Method of producing a casting (36) formed from a partially amorphous or amorphous metal, comprising the following process steps:
- Introduction of a casting material (15; 15a; 15b; 15c; 15d; 15e) into a melting region (13; 13; 13b; 40, 13c; 13d; 13e), in which the casting material (15; 15a; 15b; 15c; 15d; 15e) is heated to a temperature above its melting temperature by an electric arc (30; 30a, 39) and/or an electron beam,
- Pressing the melted casting material (15; 15a; 15b; 15c; 15d; 15e) into a mold cavity (17; 17a; 17c; 17d; 17e) of a casting mold (3; 3a; 3b; 3c; 3d; 3e) by a casting plunger (20; 20a; 20b; 20c; 20d; 20e),
- Removing the casting (36) from the mold (3; 3a; 3b; 3c; 3d; 3e).

12. Method according to claim 11,
**characterized in that** the casting material (15; 15a; 15b; 15c; 15d; 15e) is heated to a temperature which is up to 1300°C above its melting temperature, at least 75°C, in particular 150°C, preferably 200 to 400°C, especially preferred up to 800°C.

13. Method according to claim 11 or 12,
**characterized in that** the casting material (15; 15a; 15b; 15c; 15d; 15e) is arranged in the at least one melting region (13; 13; 13b; 40, 13c; 13d; 13e) and in particular at least partially covers a filling opening (16; 16a; 16b, 41; 16c; 16d; 16e) through which the casting mold (3; 3a; 3b; 3c; 3d) can be filled.

14. Method according to one of claims 11 to 13,
**characterized in that** the mold cavity (17; 17a; 17c; 17d; 17e) is vented before the melted casting material (15; 15a; 15b; 15c; 15d; 15e) is pressed in.

15. Method according to one of claims 11 to 14,
**characterized in that** in order to press the melted casting material (15; 15a; 15b; 15c; 15d; 15e) into the mold cavity (17; 17a; 17c; 17d; 17e) of the casting mold (3; 3a; 3b; 3c; 3d; 3e), the casting plunger (20; 20a; 20b; 20c; 20d; 20e) is moved relative to a guiding means (19; 19a; 19c; 19d; 19e) against a restoring force of a restoring means (22), thereby reducing a space (27; 27e) receiving the melted casting material (15; 15a; 15b; 15c; 15d; 15e) and filling the melted casting material (15; 15a; 15b; 15c; 15d; 15e) through the filling opening (16; 16a; 16b, 41; 16c; 16d; 16e) into the mold cavity (17; 17a; 17c; 17d; 17e) of the casting mold (3; 3a; 3b; 3c; 3d; 3e) to form the casting (36).

## Revendications

1. Appareil (1; 1a; 1b; 1c; 1d; 1e) pour la fabrication d'une pièce moulée (36) en métal amorphe ou partiellement amorphe, comprenant un moule de coulée (3; 3a; 3b; 3c; 3d; 3e) avec au moins une ouverture de remplissage (16; 16a; 16b; 41; 16c; 16d; 16e) pour l'introduction d'un matériau de coulée (15; 15a; 15b; 15c; 15d; 15e), et un dispositif pour faire fondre le matériau de coulée (15; 15a; 15b; 15c; 15d; 15e), qui comprend un moyen pour former au moins un arc électrique (30; 30a, 39) dans au moins une zone de fusion (13; 13; 13b; 40, 13c; 13d; 13e),
**caractérisé en ce que** l'appareil comprend un plongeur de coulée (20; 20a; 20b; 20c; 20d; 20e) configuré pour presser le matériau de coulée fondu (15; 15a; 15b; 15c; 15d; 25e) dans une cavité de moule (17; 17a; 17c; 17d; 17e) du moule de coulée (3; 3a; 3b; 3c; 3d; 3e).

2. Appareil selon la revendication 1,
**caractérisé en ce que** le moyen pour former le au moins un arc électrique (30; 30a, 39) comprend au moins deux électrodes (32; 32a, 38; 32b; 32c) disposées à une distance l'une de l'autre entre lesquelles le au moins un arc électrique (30; 30a, 39) peut être formé.

3. Appareil selon la revendication 2,
**caractérisé en ce que** l'une desdites au moins deux électrodes (32; 32a, 38; 32b; 32c) est au moins partiellement formée par ledit matériau de coulée (15; 15a; 15b; 15c; 15d; 15e).

4. Appareil selon l'une des revendications 1 à 3,
**caractérisé en ce que** l'au moins une région de fusion (13; 13; 13b; 40, 13c; 13d; 13e) est intégrée dans le moule de coulée (3; 3a; 3b; 3c; 3d; 3e).

5. Appareil selon l'une des revendications 1 à 4,
**caractérisé en ce que** la au moins une zone de fusion (13; 13; 13b; 40, 13c; 13d; 13e) comprend un creux (14e) en particulier en forme d'auge et/ou une élévation en forme de socle (14; 14a; 14c; 14d) pour recevoir le matériau de coulée (15; 15a; 15b; 15c; 15d; 15e) qui est disposé de préférence au moins partiellement autour de la au moins une ouverture de remplissage (16; 16a; 16b; 41; 16c; 16d; 16e).

6. Appareil selon l'une des revendications 1 à 5,
**caractérisé en ce que** la au moins une zone de fusion (13; 13; 13b; 40, 13c; 13d; 14e) est délimitée par une face frontale (25; 25a; 25c; 25d; 25e) du plongeur de coulée (20; 20a; 20b; 20c; 20d; 20e), en particulier cylindrique, qui est prévu pour presser le matériau de coulée fondu (15; 15a; 15b; 15c; 15d; 25e) dans une cavité de moule (17; 17a; 17c; 17d; 17e) du moule de coulée (3; 3a; 3b; 3c; 3d; 3e), et une paroi interne (26; 26a; 26c, 26d) d'un moyen de guidage dans lequel ledit plongeur de coulée (20; 20a; 20b; 20c; 20d; 20e) est monté de manière guidée, le moyen de guidage comprenant de préférence un manchon cylindrique (19; 19a, 19c; 19d; 19e).

7. Appareil selon l'une des revendications 1 à 6,
**caractérisé en ce qu'**au moins un plongeur de coulée (20; 20a; 20b; 20c; 20d; 20e), en particulier cylindrique, qui est prévu pour presser le matériau de coulée fondu (15; 15a; 15b; 15c; 15d; 15e) dans une cavité de moule (17; 17a; 17c; 17d; 17e) du moule de coulée (3; 3a; 3b; 3c; 3d; 3e), est déplaçable par rapport à un moyen de guidage (19; 19a; 19c; 19d; 19e) dans lequel le plongeur de coulée (20; 20a; 20b; 20c; 20d; 20e) est monté de manière guidée, en particulier à l'encontre d'une direction d'action d'une force de rappel d'un moyen de rappel (22).

8. Appareil selon la revendication 6 ou 7,
**caractérisé en ce que** la au moins une zone de fusion (13; 13; 13b; 40, 13c; 13d; 13e) est prévue pour recevoir le moyen de guidage et comporte en particulier une rainure (18; 18a; 18c; 18d) de préférence annulaire.

9. Appareil selon l'une des revendications 1 à 8,
**caractérisé en ce qu'**une température du moule de coulée (3; 3a; 3b; 3c; 3d; 3e) est modifiable.

10. Appareil selon l'une des revendications 1 à 9,
**caractérisé en ce que** l'appareil (1; 1a; 1b; 1c; 1d) comprend un moyen (43) pour ventiler et/ou pour pomper le matériau de coulée fondu (15; 15a; 15b; 15c; 15d; 15e) dans le moule de coulée (3; 3a; 3b; 3c; 3d; 3e), le moyen pour ventiler étant de préférence activable lors de l'introduction du matériau de coulée (15; 15a; 15b; 15c; 15d; 15e) dans le moule de coulée (3; 3a; 3b; 3c; 3d; 3e).

11. Procédé de fabrication d'une pièce moulée (36) formée d'un métal partiellement amorphe ou amorphe, comprenant les étapes de procédé suivantes :
- Introduction d'un matériau de coulée (15; 15a; 15b; 15c; 15d; 15e) dans une zone de fusion (13; 13; 13b; 40, 13c; 13d; 13e), dans laquelle le matériau de coulée (15; 15a; 15b; 15c; 15d; 15e) est chauffé à une température supérieure à sa température de fusion par un arc électrique (30; 30a, 39) et/ou un faisceau d'électrons,
- Presser le matériau de coulée fondu (15; 15a; 15b; 15c; 15d; 15e) dans une cavité de moule (17; 17a; 17c; 17d; 17e) d'un moule de coulée (3; 3a; 3b; 3c; 3d; 3e) par un plongeur de coulée (20; 20a; 20b; 20c; 20d; 20e),
- retirer la pièce moulée (36) du moule (3; 3a; 3b; 3c; 3d; 3e).

12. Procédé selon la revendication 11,
**caractérisé en ce que** le matériau de coulée (15; 15a; 15b; 15c; 15d; 15e) est chauffé à une température qui est jusqu'à 1300°C au-dessus de sa température de fusion, au moins 75°C, en particulier 150°C, de préférence 200 à 400°C, de façon particulièrement préférée jusqu'à 800°C.

13. Procédé selon la revendication 11 ou 12,
**caractérisé en ce que** le matériau de coulée (15; 15a; 15b; 15c; 15d; 15e) est disposé dans l'au moins une zone de fusion (13; 13b; 40, 13c; 13d; 13e) et recouvre en particulier au moins partiellement une ouverture de remplissage (16; 16a; 16b, 41; 16c; 16d; 16e) par laquelle le moule de coulée (3; 3a; 3b; 3c; 3d) peut être rempli.

14. Procédé selon l'une des revendications 11 à 13,
**caractérisé en ce que** la cavité du moule (17; 17a; 17c; 17d; 17e) est ventilée avant que le matériau de coulée fondu (15; 15a; 15b; 15c; 15d; 15e) ne soit pressé dedans.

15. Procédé selon l'une des revendications 11 à 14,
**caractérisé en ce que** pour presser le matériau de coulée fondu (15; 15a; 15b; 15c; 15d; 15e) dans la cavité de moule (17; 17a; 17c; 17d; 17e) du moule de coulée (3; 3a; 3b; 3c; 3d; 3e), le plongeur de coulée (20; 20a; 20b; 20c; 20d; 20e) est déplacé par rapport à un moyen de guidage (19; 19a; 19c; 19d; 19e) contre une force de rappel d'un moyen de rappel (22), réduisant ainsi un espace (27; 27e) recevant le matériau de coulée fondu (15; 15a; 15b; 15c; 15d; 15e) et remplissant le matériau de coulée fondu (15; 15a; 15b; 15c; 15d; 15e) à travers l'ouverture de remplissage (16; 16a; 16b; 41; 16c; 16d; 16e) dans la cavité de moule (17; 17a; 17c; 17d; 17e) du moule de coulée (3; 3a; 3b; 3c; 3d; 3e) pour former la pièce coulée (36).
